# EUROPÄISCHE PATENTANMELDUNG

(11) **EP 0 538 543 A1**
(43) Veröffentlichungstag der Anmeldung: **28.04.1993**
(21) Anmeldenummer: 92102380.0
(22) Anmeldetag: 13.02.1992
(51) Int. Cl.: B65D 83/20

(54) **Betätigungsaufsatz für einen Sprühbehälter**

(30) Priorität: 23.10.1991 DE 4134885
(71) Anmelder: Deutsche Präzisions-Ventil GmbH, D-65795 Hattersheim am Main (DE)
(72) Erfinder: Pericard, Louis, W-6234 Hattersheim 1 (DE)
(74) Vertreter: Knoblauch, Ulrich, Dr.-Ing., Patentanwälte Dr. Knoblauch

(57) **Zusammenfassung**

Ein Betätigungsaufsatz für einen Sprühbehälter, der ein strömungsfähiges, einem Gasdruck ausgesetztes Produkt und in einem Ausgabekanal ein Ausgabeventil enthält, das durch den Betätigungsaufsatz betätigbar ist, so daß das Produkt bei geöffnetem Ausgabeventil durch den Ausgabekanal ausströmt, hat eine an den Ausgabekanal ankuppelbare Axialbohrung (2), eine von der Axialbohrung (2) zu einer Austrittsdüse (4) führende Querbohrung (3) und ein in der Axialbohrung passend eingesetzes und axial verschiebbares Regelglied (5) zur Durchflußregelung mit einer Drosselbohrung (7). Um den Durchfluß bei geöffnetem Ausgabeventil mit höherer Genauigkeit einzuhalten, ist das Regelglied (5) aus weitgehend starrem Material hergestellt und durch den Innendruck des Sprühbehälters gegen Federkraft (8) über die Eintrittsöffnung (9) der Querbohrung (3) bis gegen einen Anschlag (10) verschiebbar, der das Regelglied (5) in einer Lage anhält, in der es den größten Teil der Eintrittsöffnung (9) blockiert.

## Beschreibung

Die Erfindung bezieht sich auf einen Betätigungsaufsatz für einen Sprühbehälter, der ein strömungsfähiges, einem Gasdruck ausgesetztes Produkt und in einem Ausgabekanal ein Ausgabeventil enthält, das durch den Betätigungsaufsatz betätigbar ist, so daß das Produkt bei geöffnetem Ausgabeventil durch den Ausgabekanal ausströmt, wobei der Betätigungsaufsatz eine an den Ausgabekanal ankuppelbare Axialbohrung, eine von der Axialbohrung zu einer Austrittsdüse führende Querbohrung und ein in der Axialbohrung passend eingesetzes und axial verschiebbares Regelglied zur Durchflußregelung mit einer Drosselbohrung aufweist.

Bei einem bekannten Betätigungsaufsatz dieser Art (EP 234 797 B1) ist das Regelglied als Gummischeibe ausgebildet, die axial gegen eine zur Drosselbohrung des Regelgliedes koaxiale Öffnung der Axialbohrung gedrückt wird, wobei die Gummischeibe radial in Abhängigkeit vom Innendruck des Sprühbehälters verformt wird, so daß der Durchflußquerschnitt der Drosselbohrung mit zunehmendem Innendruck eingeengt wird. Mit abnehmendem Innendruck ist die Einengung der Bohrung entsprechend geringer und damit der Durchtrittsquerschnitt größer. Da der Durchfluß eine Funktion des Innendrucks und des Durchtrittsquerschnitts ist, bleibt er unabhängig vom Innendruck weitgehend konstant. Gummielastisches Material hat jedoch die Eigenschaft, daß es quillt, wenn es mit bestimmten Flüssigkeiten in Berührung kommt, z.B. fetthaltigen oder öligen Flüssigkeiten, wie sie häufig in derartigen Sprühdosen enthalten sind. Darüber hinaus lassen sich die Nennmaße gummielastischer Teile bei der Herstellung nicht mit engen Toleranzen einhalten, abgesehen davon, daß sie temperaturabhängig sind und sich im Laufe der Zeit durch Alterungserscheinungen ändern. Da man zur Vermeidung eines unnötigen Verbrauches des im Spraybehälter enthaltenen Produktes aber bestrebt ist, den Durchtrittsquerschnitt sehr klein zu halten, z.B. bei etwa 0,2 mm², ist der Durchfluß erheblich von der genauen Einhaltung der Nennmaße des Regelgliedes abhängig.

Der Erfindung liegt die Aufgabe zugrunde, einen Betätigungsaufsatz der gattungsgemäßen Art anzugeben, bei dem der Durchfluß bei geöffnetem Ausgabeventil mit höherer Genauigkeit eingehalten wird.

Erfindungsgemäß ist diese Aufgabe dadurch gelöst, daß das Regelglied durch den Innendruck des Sprühbehälters gegen Federkraft über die Eintrittsöffnung der Querbohrung bis gegen einen Anschlag verschiebbar ist, der das Regelglied in einer Lage anhält, in der es den größten Teil der Eintrittsöffnung blockiert und daß das Regelglied aus weitgehend starrem Material hergestellt ist.

Bei dieser Lösung bilden das Regelventil und die Eintrittsöffnung der Querbohrung ein Durchfluß-Regelventil, das den Durchfluß unabhängig vom Innendruck weitgehend konstant hält. Die Drosselbohrung im Regelventil trägt ebenfalls, wenn auch nur zu einem geringen Teil, zur Konstanthaltung des Durchflusses bei, weil sie bei hohem Innendruck einen etwas höheren Durchflußwiderstand als bei niedrigerem Innendruck bietet, so daß schon dadurch eine gewisse, vom Innendruck unabhängige Konstanz des Durchflusses gewährleistet ist. Darüber hinaus vermeidet die Drosselbohrung schon von vornherein eine zu hohe Austrittsmenge bei Betätigung des Ausgabeventils. Wie schon bisher benötigt man kein zusätzliches Gehäuse für das Durchflußregelventil. Das Regelglied kann aus verhältnismäßig hartem Kunststoff hergestellt werden, der weitgehend alterungsbeständig und unempfindlich gegenüber dem im Sprühbehälter enthaltenen Produkt ist.

Vorzugsweise ist dafür gesorgt, daß die Eintrittsöffnung der Querbohrung als axialer Schlitz in Form eines Rechtecks ausgebildet ist. Auf diese Weise ist für eine lineare Abhängigkeit des Durchflußquerschnitts der Eintrittsöffnung vom Innendruck und damit für eine noch höhere Konstanz des Durchflusses gesorgt.

Die Erfindung und ihre Weiterbildungen werden nachstehend anhand der Zeichnung eines bevorzugten Ausführungsbeispiels näher beschrieben. Es zeigen:
- Fig. 1: einen Axialschnitt durch einen erfindungsgemäßen Betätigungsaufsatz bei niedrigem Innendruck des Sprühbehälters,
- Fig. 2: einen Vertikalschnitt in einer zu der Schnittebene der Fig. 1 senkrechten Ebene,
- Fig.: 3 die gleiche Schnittansicht wie Fig. 1, jedoch bei niedrigem Innendruck des Sprühbehälters,
- Fig. 4: eine Rückansicht eines Einsatzes des Betätigungsaufsatzes und
- Fig. 5: den Schnitt V-V der Fig. 4.

Der dargestellte Betätigungsaufsatz dient zur Betätigung eines Ausgabeventils eines nicht dargestellten Sprühbehälters, der ein strömungsfähiges, einem Gasdruck ausgesetztes Produkt enthält. Der Betätigungsaufsatz hat etwa die Form einer Haube mit einem koaxialen inneren Rohr 1, das eine Axialbohrung 2 begrenzt. Das Rohr 1 wird auf einen einen Teil des Ausgabekanals des Sprühbehälters bildenden Ventilschaft des Ausgabeventils aufgesteckt, so daß es reibschlüssig mit diesem verbunden ist. Durch Niederdrücken des Ventilschaftes mittels des Betätigungsaufsatzes wird das Ausgabeventil in herkömmlicher Weise geöffnet, so daß das Produkt unter dem im Sprühbehälter herrschenden Gasdruck durch den Ausgabekanal ausströmt. In der Nähe des oberen Endes der Axialbohrung 2 führt eine Querbohrung 3 zu einer Austrittsdüse 4. In der Axialbohrung 2 ist ein Regelglied 5 passend eingesetzt und axial verschiebbar. Es hat die Form eines Kreiszylinders mit einer mittleren Querwand 6, in der eine koaxiale Drosselbohrung 7 ausgebildet ist. Zwischen der Querwand 6 und dem oberen Ende der als Sackbohrung ausgebildeten Axialbohrung 2 ist eine Schraubenfeder 8 angeordnet. Das Regelglied 5 ist durch den Innendruck des Sprühbehälters gegen die Kraft der Schraubenfeder 8 über die Eintrittsöffnung 9 der Querbohrung 3 bis gegen einen Anschlag 10 verschiebbar, der das Regelglied 5 in einer Lage anhält, in der es den größten Teil der Eintrittsöffnung 9 blockiert. Die Eintrittsöffnung 9 der Querbohrung 3 ist als axialer Schlitz in Form eines Rechtecks ausgebildet (siehe Fig. 2). Der Anschlag 10 ist durch etwa V-förmige Unterbrechungen 11 in mehrere radiale und axiale Vorsprünge unterteilt. Von der Eintrittsöffnung 9 erweitert sich die Querbohrung 3 in Form ebener, in der Seitenansicht etwa halbelliptischer Flächen bis auf einen kreisrunden Querschnitt.

Die Querbohrung 3 geht in eine Ringnut 12 über, in die ein etwa haubenartiger Einsatz 13 mit seiner Umfangswand so eingesetzt ist, daß diese an der radial äußeren Wand der Ringnut 12 dicht anliegt und zur radial inneren Wand einen Abstand aufweist und mithin eine weitere Ringnut 14 freibleibt.

Wie die Fig. 4 und 5 deutlicher zeigen, hat der Einsatz 13 in der Mitte seines Bodens eine Vertiefung 15, die anfänglich kreiszylindrisch ist und sich dann konisch zur Düse 4 hin verjüngt. Ferner sind im Boden des Einsatzes 13 von dessen Umfangswand etwa tangential zur mittleren Vertiefung 15 konvergierende Nuten 16 in gleichen Winkelabständen ausgebildet.

Ein die radial innere Wand der Ringnut 12 (Fig. 1) bildender Zapfen 17 begrenzt einerseits zusammen mit der Vertiefung 15 im Einsatz 13 eine Wirbelkammer und andererseits zusammen mit den Nuten 16 Kanäle, die an ihren breiteren Enden mit der Ringnut 14 in Verbindung stehen.

Sodann ist der Betätigungsaufsatz zwischen seiner Umfangswand und dem Rohr 1 mit Versteifungsrippen 18 versehen.

Um das Ausgabeventil des Sprühbehälters zu öffnen, drückt der Benutzer mit dem Finger auf die leicht konkave geriffelte Betätigungsfläche des Betätigungsaufsatzes. Das daraufhin durch das Druckgas aus dem Sprühbehälter herausgedrückte Produkt strömt durch die Axialbohrung 2, die Drosselbohrung 7, die Öffnung 9, die Querbohrung 3, die Ringnut 12, die Ringnut 14, die Nuten 16, die Vertiefung 15 und die Düse 4 nach außen. Dabei drückt es das Regelglied 5 gegen die Kraft der Schraubenfeder 8 (nach oben) in Richtung auf die Eintrittsöffnung 9. Die Schraubenfeder 8 ist dabei so bemessen, daß das Regelglied 5 bei gefülltem Sprühbehälter und maximalem Innendruck sofort bis gegen den Anschlag 10 gedrückt wird, wie es in Fig. 3 dargestellt ist. In dieser Lage des Regelgliedes 5 kann das Produkt dennoch austreten, weil die Eintrittsöffnung 9 nicht vollständig durch das Regelglied 5 versperrt wird. Allerdings wird der Durchfluß durch die Drosselbohrung 7, den noch freiliegenden geringen Durchtrittsquerschnitt der Öffnung 9 und schließlich die ebenfalls als Drossel wirkende Düse 4 entsprechend stark gedrosselt. Auf diese Weise wird verhindert, daß eine zu große Produktmenge in unerwünschter Weise versprüht wird. Dennoch ist eine weitgehend feine Zerstäubung des Produktes sichergestellt, insbesondere durch die Verwirbelung des Produktes in der Vertiefung 15 des Einsatzes 13 mit dem Treibgas und der Luft.

Wenn der Innendruck aufgrund einer wiederholten Betätigung des Sprühbehälters abnimmt, schiebt die Schraubenfeder 8 das Regelglied 5 gegen den Innendruck entsprechend weiter zurück, so daß der freie Durchtrittsquerschnitt der Eintrittsöffnung 9 entsprechend vergrößert und damit der Durchfluß weiterhin konstant gehalten wird. In der Lage des Regelgliedes 5 nach den Fig. 1 und 2 ist der Behälter weitgehend geleert und der Innendruck mithin sehr gering, so daß das Regelglied 5 die Eintrittsöffnung 9 völlig freigibt und der Austritt des restlichen Produktes nur noch durch die Drosselbohrung 7 und die Düse 4 gedrosselt wird.

## Patentansprüche

1. Betätigungsaufsatz für einen Sprühbehälter, der ein strömungsfähiges, einem Gasdruck ausgesetztes Produkt und in einem Ausgabekanal ein Ausgabeventil enthält, das durch den Betätigungsaufsatz betätigbar ist, so daß das Produkt bei geöffnetem Ausgabeventil durch den Ausgabekanal ausströmt, wobei der Betätigungsaufsatz eine an den Ausgabekanal ankuppelbare Axialbohrung (2), eine von der Axialbohrung (2) zu einer Austrittsdüse (4) führende Querbohrung (3) und ein in der Axialbohrung passend eingesetzes und axial verschiebbares Regelglied (5) zur Durchflußregelung mit einer Drosselbohrung (7) aufweist, **dadurch gekennzeichnet**, daß das Regelglied (5) durch den Innendruck des Sprühbehälters gegen Federkraft (8) über die Eintrittsöffnung (9) der Querbohrung (3) bis gegen einen Anschlag (10) verschiebbar ist, der das Regelglied (5) in einer Lage anhält, in der es den größten Teil der Eintrittsöffnung (9) blockiert und daß das Regelglied (5) aus weitgehend starrem Material hergestellt ist.

2. Betätigungsaufsatz nach Anspruch 1, dadurch gekennzeichnet, daß die Eintrittsöffnung (9) der Querbohrung (3) als axialer Schlitz in Form eines Rechtecks ausgebildet ist.
